# EUROPÄISCHE PATENTSCHRIFT

(11) **EP 0 414 034 B1**
(45) Veröffentlichungstag und Bekanntmachung des Hinweises auf die Patenterteilung: **24.11.1993**
(21) Anmeldenummer: 90115132.4
(22) Anmeldetag: 07.08.1990
(51) Int. Cl.: A61G 1/02

(54) **Fahrgerät für eine Krankentrage**
Trolley for stretcher
Chariot pour brancard

(30) Priorität: 19.08.1989 DE 3927484
(43) Veröffentlichungstag der Anmeldung: 27.02.1991
(73) Patentinhaber: STOLLENWERK FABRIK FUR SANITÄTSAUSRÜSTUNGEN HANS STOLLENWERK & CIE GMBH & CO., D-51069 Köln (DE)
(72) Erfinder: Blömer, Günter, D-5060 Bergisch Gladbach 2 (DE)
(74) Vertreter: Hilleringmann, Jochen, Dipl.-Ing.

(56) Entgegenhaltungen:
- WO-A-82/04231
- DE-U- 8 801 007
- GB-A- 523 114

## Beschreibung

Die Erfindung betrifft ein Fahrgerät für eine Krankentrage mit einem Rahmen, schwenkbar am Rahmen angebrachten vorderen Beinen, die mit Laufrollen versehen sind, und einer lösbaren Arretiervorrichtung zum Arretieren der vorderen Beine am Rahmen in mindestens zwei Schwenkstellungen.

Ein solches Fahrgerät für eine Krankentrage ist aus DE 37 34 902 C1 (& DE-U-88 01 007) bekannt. Während die vorderen am vorderen Ende des Rahmens angeordneten Beine mit festen, d.h. nicht schwenkbaren Laufrollen versehen sind, befinden sich an den hinteren Beinen schwenkbare Lenkrollen, so daß das Fahrgerät beim Verfahren lenkbar ist. Um einen Patienten auf der Krankentrage beim Verfahren derselben mittels des Fahrgerätes in die Schocktieflage bringen zu können, sind die vorderen Beine in mindestens zwei Schwenkstellungen durch eine lösbare Arretiervorrichtung am Rahmen arretierbar. In der einen Schwenkstellung sind die vorderen Beine vollständig heruntergeschwenkt; diese Schwenkstellung nehmen die vorderen Beine normalerweise zum Verfahren des Fahrgerätes ein. Daneben sind die vorderen Beine in einer zweiten Schwenkstellung arretierbar, in der sie spitzwinkliger als in der ersten Schwenkstellung zum Rahmen verlaufen, so daß das vordere Ende des Fahrgerätes, wie für die Schocktieflage erforderlich, abgesenkt ist.

Obwohl das bekannte Fahrgerät Lenkrollen aufweist, ist seine Manövrierfähigkeit beschränkt. In engen winkligen Gängen bereitet das Verschieben des Fahrgerätes Schwierigkeiten, da die Lenkung nur über die hinteren Lenkrollen um enge Ecken nicht ausreichend ist. Ferner ist ein seitliches Verschieben des Fahrgerätes ohne aufwendiges Vor- und Zurückbewegen und Manövrieren oder Anheben des Fahrgerätes nicht möglich. Beim Anheben besteht die Gefahr, daß der Patient Schmerzen verursachende Erschütterungen erfährt. Würden die vorderen Laufrollen durch schwenkbare Lenkrollen ersetzt, ist das Fahrgerät beim Verschieben auf schrägen Ebenen nicht oder nur äußerst schwierig zu beherrschen. Ferner würde sich der bei Lenkrollen erforderliche Nachlauf (die vertikale Schwenkachse der Lenkrollen liegt - in Fahrtrichtung betrachtet - vor der horizontalen Drehachse der Lenkrollen) nachteilig beim Absenken des vorderen Endes auswirken, da bei schrägstehenden vorderen Beinen durch das Eigengewicht des Fahrgerätes auf die Lenkrollen ein Drehmoment ausgeübt wird, das zu einer unerwünschten Drehung der Lenkrolle um deren Schwenkachse führt und die Lenkrollen in der Geradeauslauf-Stellung halten. Andererseits müssen die Rollen an den vorderen Beinen wegen des Erfordernisses, die Ladebühne des Krankentransportfahrzeuges exakt anfahren zu können, als nicht schwenkbare Laufrollen ausgebildet sein. Auch die Lösung des Problems durch eine im Geradeauslauf arretierbare Lenkrolle an jedem der vorderen Beine ist nicht praktikabel, da das bei abgesenktem vorderen Ende wegen des Nachlaufs der Lenkrollen verursachte Drehmoment extrem große Kräfte auf die Lenkrollen-Arretierung ausüben würde, weshalb der Verschleiß extrem hoch wäre.

Der Erfindung liegt die Aufgabe zugrunde, ein Fahrgerät der eingangs genannten Art zu schaffen, das einfach zu lenken ist und dennoch die Vorzüge eines mit nicht schwenkbaren Laufrollen an den vorderen Beinen versehenen Fahrgerätes aufweist.

Als Lösung wird mit dieser Erfindung vorgeschlagen, an den vorderen Beinen zusätzlich zu den Laufrollen schwenkbare Lenkrollen vorzusehen, die derart angeordnet sind, daß der Rahmen in der einen Schwenkstellung der vorderen Beine nur auf den Laufrollen und in der anderen Schwenkstellung der vorderen Beine nur auf den vorderen Lenkrollen ruht.

Nach der Erfindung sind an jedem vorderen Bein eine nicht schwenkbare Laufrolle und eine schwenkbare Lenkrolle angebracht. Je nach Schwenkstellung der vorderen Beine ist der Rahmen (neben den Lenkrollen der hinteren Beine) entweder über die Laufrollen oder über die vorderen Lenkrollen verfahrbar. In derjenigen Schwenkstellung, in der das Fahrgerät an seinem vorderen Ende auf den Laufrollen ruht, sind die vorderen Beine vorteilhafterweise vollständig heruntergeschwenkt, befinden sich also in der Schwenkstellung, bei der die Bühne des Krankentransportfahrzeuges angefahren wird. Zum Verfahren des Fahrgerätes über die vorderen Lenkrollen werden die vorderen Beine in die zweite arretierbare Schwenkstellung gebracht. Jetzt haben die Laufrollen keinen Kontakt mehr zum Boden, was in der ersten Schwenkstellung der vorderen Beine für die Lenkrollen gilt. Vorteilhafterweise ist die zweite arretierbare Schwenkstellung der vorderen Beine derart gewählt, daß die Absenkung des Fahrgerätes an dessen vorderen Ende nur gering ist, so daß der Patient im wesentlichen in der Horizontalen liegend transportiert wird. Es ist aber ebenso möglich, als zweite Schwenkstellung diejenige Position der vorderen Beine zu wählen, in der das Fahrgerät die Schrägstellung zum Lagern eines unter Schock stehenden Patienten einnimmt.

Das erfindungsgemäße Fahrgerät stellt eine konstruktiv recht einfache Lösung des Problems dar, bei Bedarf eine erhöhte Manövrierfähigkeit des Fahrgerätes durch Lenkrollen an den vorderen Beinen zu erzielen, ohne auf vordere Laufrollen und deren Vorzüge verzichten zu müssen. Die Umstellung des erfindungsgemäßen Fahrgerätes von den nicht schwenkbaren Laufrollen auf die vorderen schwenkbaren Lenkrollen durch einfaches Verschwenken der vorderen Beine ist bedienungsfreundlich und bequemer zu bewerkstelligen als das Feststellen und Lösen von vorderen Lenkrollen, die in der Drehstellung für den Geradeauslauf arretierbar sind.

Die Lenkrolle eines vorderen Beines kann im Rahmen dieser Erfindung durch eine drehbar gelagerte Kugel, die um drei senkrecht zueinander verlaufende Drehachsen drehbar ist, ersetzt werden. Hierzu ist die Kugel in ein Kugellager eingelassen, wobei die Kugeloberfläche teilweise freiliegt. Im Rahmen der Erfindung soll unter einer vorderen schwenkbaren Lenkrolle auch eine wie vorstehend beschriebene Laufkugel verstanden werden.

Vorteilhafterweise haben die Lenkrollen die gleiche Spurweite wie die Laufrollen, wobei sie derart an den vorderen Beinen angeordnet sind, daß sie bei herabgeschwenkten vorderen und hinteren Beinen sich zwischen den (vorderen) Laufrollen und den hinteren Lenkrollen befinden. Bei dieser Weiterbildung der Erfindung stehen die Lenkrollen weder nach innen noch nach außen über die Laufrollen über. Das hat zum einen den Vorteil, daß der Bereich zwischen den Laufrollen freibleibt, was Voraussetzung ist für eine nur geringe Bauhöhe des Fahrgerätes im zusammengeklappten Zustand. Zum anderen hat die Tatsache, daß die vordere Lenkrolle in der Flucht der vorderen Laufrolle liegt, den Vorteil, daß das Fahrgerät keine über die Laufrollen überstehenden Teile aufweist, also die kleinstmögliche Breite besitzt.

Eine konstruktiv einfache Lösung für die Lagerung der Lenk- und Laufrollen an den vorderen Beinen wird dadurch erzielt, daß die Lenkrollen an den Halterungen für die Laufrollen gelagert sind. Hierbei ist der Drehkranz einer Lenkrolle an der Halterung für die zugehörige Laufrolle angebracht. Die Konstruktion des Fahrgerätes nach dieser Weiterbildung zeichnet sich daher durch eine erhöhte Stabilität aus.

Gemäß einer anderen vorteilhaften Weiterbildung der Erfindung sind die Halterungen für die vorderen Lenkrollen an den vorderen Beinen oder an den Halterungen für die vorderen Laufrollen einstellbar angebracht. Auf diese Weise läßt sich die Relativposition zwischen den Halterungen für die Lenk- und die Laufrollen an den vorderen Beinen verändern. Dies ist insbesondere dann vorteilhaft, wenn die vorderen Beine in ihrer Länge veränderbar sind, so daß das Fahrgerät an die unterschiedlich hohen Bühnen verschiedener Krankentransportfahrzeuge angepaßt werden kann. Bei veränderter Länge der vorderen Beine (verlängert und verkürzt) wird der Rahmen zum Verfahren des Fahrgerätes durch Arretierung der hinteren Beine in einer anderen Schwenkstellung (mehr rechtwinklig oder mehr spitzwinklig zum Rahmen) in die Horizontale gebracht. Aufgrund der unterschiedlichen Schrägstellungen der hinteren Beine ist die Absenkung des Rahmens bei in der zweiten Schwenkstellung befindlichen vorderen Beinen unterschiedlich stark. Daher verläuft die Schwenkachse der Lenkrollen, auf denen der Rahmen am vorderen Ende in der zweiten Schwenkstellung der vorderen Beine ruht, bei veränderter Länge der vorderen Beine nicht rechtwinklig zum Boden. Dieser Umstand ist wegen der bei Lenkrollen erforderlichen Nachlaufeigenschaft nachteilig, da nun auf die Lenkrolle ein Drehmoment ausgeübt wird, das zu einem Drehen der Lenkrolle um etwa 180° führt. Durch die Einstellbarkeit der Lage der Halterungen für die vorderen Lenkrollen relativ zu den vorderen Beinen können die Lenkrollen derart justiert werden, daß ihre Schwenkachsen auch bei veränderter Länge der vorderen Beine, was zur Anpassung des Fahrgerätes an unterschiedlich hohe Ladebühnen erforderlich ist, stets senkrecht zum Boden verlaufen.

Der senkrechte Verlauf der Schwenkachse der vorderen Lenkrollen bei längenveränderbaren vorderen Beinen kann gemäß einer vorteilhaften Weiterbildung der Erfindung auch dadurch realisiert werden, daß die vorderen Beine in mehreren Schwenkstellungen arretierbar sind, in denen der Rahmen (neben den Lenkrollen an den hinteren Beinen) nur auf den vorderen Lenkrollen ruht. Hierbei kann auf die justierbare Befestigung der Halterungen für die vorderen Lenkrollen verzichtet werden.

Nachfolgend wird unter Bezugnahme auf die Figuren ein Ausführungsbeispiel der Erfindung näher erläutert. Im einzelnen zeigen:
- Fig. 1: eine Seitenansicht des auf den vorderen Laufrollen und den hinteren Lenkrollen ruhenden Fahrgerätes,
- Fig. 2: eine Draufsicht auf das Fahrgerät nach Fig. 1,
- Fig. 3: eine Seitenansicht des auf den vorderen und hinteren Lenkrollen ruhenden Fahrgerätes,
- Fig. 4: eine vergrößerte Ansicht der Lauf- und der Lenkrolle eines vorderen Beines,
- Fig. 5: eine Ansicht des Lauf- und des Lenkrades in Richtung des Pfeils V der Fig. 4, und
- Fig. 6: in Seitenansicht den vorderen Teil des Fahrgerätes im zusammengeklappten Zustand mit darauf befindlicher Krankentrage.

Die Fign. 1 und 2 zeigen das Fahrgerät in Seitenansicht und Draufsicht. Das Fahrgerät weist einen Rahmen 10 auf, der aus zwei Längsholmen 12,14 und zwei Querholmen 16,18 besteht. Auf dem Rahmen 10 befindet sich eine Krankentrage 20 (nur in Fig. 1 dargestellt), die am Rahmen 10 lösbar arretiert ist, was nicht näher beschrieben und dargestellt ist. In der Mitte zwischen den beiden Längsholmen 12,14 und parallel zu diesen verläuft eine Hohlprofilleiste 22, die an ihren Enden mit den Querholmen 16,18 verbunden ist und zwei nebeneinanderliegende, nach unten geöffnete (erste und zweite) Kanäle aufweist, in denen jeweils zwei Gleitkörper angeordnet sind.

Das Fahrgerät weist ferner zwei hintere Beine 24 und zwei vordere Beine 26 auf, die gelenkig am Rahmen 10 angebracht sind. An dem freien Ende der hinteren Beine 24 sind schwenkbare Lenkrollen 28 angebracht. Jede Lenkrolle 28 ist um eine horizontale Achse 30 drehbar an einer gabelförmigen Halterung 32 befestigt, die ihrerseits um eine vertikale Schwenkachse 34 drehbar an einem hinteren Bein 24 gelagert ist. In die gabelförmigen Halterungen 32 integriert ist jeweils eine Feststellbremse, von der in Fig. 1 lediglich das mit dem Fuß zu betätigende Betätigungsorgan 36 zum Feststellen bzw. Bremsen der Lenkrolle 28 dargestellt ist. Die beiden hinteren Beine 24 sind über ortsfeste Lager 38 an einer die Längsholme 12,14 verbindenden Querstrebe 39 schwenkbar gelagert und im mittleren Bereich durch eine Querstrebe 40 miteinander verbunden. Gelenkig mit dieser Querstrebe 40 verbunden sind zwei hintere Stützstreben 42, deren freie Enden mittels einer unmittelbar unterhalb des Rahmens 10 angeordneten Querstrebe 44 verbunden sind. Diese Querstrebe 44 ist drehbar mit einem Gleitkörper 46 verbunden, der im ersten Kanal der Hohlprofilleiste 22 verschiebbar angeordnet und in diesem in mehreren Stellungen arretierbar ist. Durch Lösen eines im Bereich des Querholmes 16 angeordneten Lösehebels 48 kann die Arretierung des ersten Gleitkörpers 46 gelöst werden, so daß die hinteren Beine 24 um die Gelenke 48 bei Längsverschiebung der Querstrebe 44 unterhalb des Rahmens 10 verschwenkt werden können. Die Querstrebe 44 weist an ihren beiden Enden jeweils eine Rolle 50 auf, die sich auf den Unterseiten der Längsholme 12,14 abrollen und somit für eine Abstützung der hinteren Beine 24 an den Längsholmen 12,14 sorgen.

Die vorderen Beine 26 sind in der Mitte über eine Querstrebe 52 (in Fig. 1 angedeutet) verbunden. Am oberen Ende sind die vorderen Beine 26 über eine weitere Querstrebe 54 miteinander verbunden, die an beiden Enden jeweils eine Rolle 56 aufweist, die sich von unten an den Längsholmen 12,14 abrollen. Die Querstrebe 54 ist gelenkig mit einem ebenfalls im ersten Kanal der Hohlprofilleiste 22 längsverschiebbar geführten Gleitkörper 57 verbunden. Dieser Gleitkörper 57 ist an der Hohlprofilleiste 22 lösbar arretierbar, was durch Betätigung eines im Bereich des Querholms 18 befindlichen Betätigungshebels 58 erfolgt. An der Querstrebe 52 der vorderen Beine 26 sind zwei vordere Stützstreben 60 drehbar befestigt, deren freie Enden mittels einer weiteren Querstrebe 62 verbunden sind, die unmittelbar unterhalb des Rahmens 10 angeordnet ist und an ihren beiden Enden Rollen 64 aufweist, welche von unten an den Längsholmen 12,14 anliegen. Die Querstrebe 62 ist drehbar an einem Gleitkörper 66 gelagert, der im zweiten Kanal der Hohlprofilleiste 22 längsverschiebbar geführt und lösbar arretierbar ist. Die Arretierung und Lösung des Gleitkörpers 66 erfolgt durch Betätigung eines am hinteren Querholmen 16 angeordneten Hebels 68.

Durch Lösen der Arretierung für den Gleitkörper 66 können die vorderen Beine 26 zum Zusammenklappen des Fahrgerätes nach oben verschwenkt werden, wobei sich die vorderen Beine 26 um die Rollen 56 an der oberen Querstrebe 54 der vorderen Beine 26 drehen.

Zum Aufsetzen des Rahmens 10 beim Aufschieben des Fahrgerätes auf die Bühne in einem Krankentransportfahrzeug sind im Bereich des vorderen Querholms 18 Aufsetzrollen 70 vorgesehen. Diese Aufsetzrollen 70 sind an beiden Enden einer Querstrebe 72 drehbar gelagert, die mit einem Gleitkörper 74 verbunden ist, der im zweiten Kanal der Hohlprofilleiste 22 verschiebbar geführt ist. Die Querstrebe 72 weist weitere Rollen 76 auf, die von unten an den Längsholmen 12,14 anliegen. Die Querstrebe 72 ist federnd in Richtung auf den vorderen Querholm 18 vorgespannt, ist also längsverschiebbar am Rahmen 10 geführt.

Zum Aufschieben des Fahrgerätes auf die Bühne 78 des Krankentransportfahrzeuges wird der Rahmen 10 mit den Aufsetzrollen 70 auf die Bühne 78 aufgesetzt. Bei gelöster Arretierung der vorderen Stützstreben 60 werden die vorderen Beine 26 um die Rollen 56 nach hinten bis unter den Rahmen 10 hochgeschwenkt, sobald die vorderen Stützstreben 60 und Beine 26 gegen das hintere Ende der Bühne 78 stoßen. Genauso schwenken die hinteren Beine 24 bei entriegelten hinteren Stützstreben 42 bis unter den Rahmen 10 nach oben, sobald sie gegen das hintere Ende der Bühne 78 stoßen. Im komplett auf die Bühne 78 geschobenen Zustand des Fahrgerätes befinden sich die Aufsetzrollen 70 am hinteren Ende ihres Verschiebungsweges, den sie beim Aufschieben des Fahrgerätes auf die Bühne 78 gegen die Kraft der federnden Vorspannung durchfahren haben. Fig. 6 zeigt den Zustand des Fahrgerätes im vorderen Bereich bei hochgeklappten vorderen Beinen 26. Im zusammengeklappten Zustand des Fahrgerätes ruhen die hinteren Beine 24 auf der Ladebühne 78 auf Rollen 80, die drehbar an den hinteren Beinen 24 im Bereich der Lenkrollen 28 gelagert sind.

Am unteren Ende der vorderen Beine 26 sind Laufrollen 82 angeordnet, die an mit den vorderen Beinen 26 verbundenen Halterungen 84 um eine horizontale Achse 86 drehbar gelagert sind. An der Halterung 84 ist der Drehkranz 88 einer Lenkrollenhalterung 90 befestigt, die gabelförmig ist und eine Lenkrolle 92 drehbar hält. Die Halterungen 84 sind als sich bis nach hinten über die Laufrollen erstreckende Platten ausgebildet. An den hinteren Enden dieser Platten sind die Drehkränze 88 rechtwinklig zu den Platten verlaufend befestigt. Die vorderen Lenkrollen 92 befinden sich also - bei herabgeschwenkten Beinen betrachtet - zwischen den Laufrollen 82 und den hinteren Lenkrollen.

Je nach der Schwenkstellung der vorderen Beine 26 ruht das Fahrgerät neben den hinteren Lenkrollen 28 entweder nur auf den vorderen Laufrollen 82 oder den vorderen Lenkrollen 92. Die Verschwenkung der vorderen Beine 26 zum Verfahren des Fahrgerätes entweder über die Laufrollen 82 oder die vorderen Lenkrollen 92 erfolgt durch Lösen des Gleitkörpers 56, der im arretierten Zustand die vorderen Beine 26 gegen Längsverschiebung relativ zum Rahmen 10 sichert. Bei entriegelten vorderen Beinen 26 und arretierten vorderen Stützstreben 60 können die vorderen Beine 26 um ihre Querstrebe 52 gedreht werden, wobei die oberen Enden der vorderen Beine 26 über die Rollen 56 unmittelbar unterhalb des Rahmens 10 geführt werden. Ein Verschwenken der vorderen Beine 26 führt zu einer Absenkung des vorderen Endes des Fahrgerätes, wie ein Vergleich der Fign. 1 und 3 zeigt. In diesen Figuren ist zu erkennen, auf welchen (Lauf- und Lenk-)Rollen der vorderen Beine 26 das Fahrgerät in Abhängigkeit von der Schwenkposition der vorderen Beine 26 ruht. Bei einer Schwenkposition, in der der Rahmen 10 parallel zum Boden 93 verläuft, ist das Fahrgerät über die Laufrollen 82 und die hinteren Lenkrollen 28 verfahrbar (Fig. 1). In einer Schwenkstellung der vorderen Beine 26, in der das vordere Ende des Fahrgerätes abgesenkt ist, berühren die Laufflächen der vorderen Lenkrollen 92 den Boden 93, während sich die Laufrollen 82 im Abstand zum Boden 93 befinden. In beiden Schwenkstellungen gemäß den Fign. 1 und 3 sind die vorderen Beine 26 gegen Längsverschiebungen relativ zum Rahmen 10 durch Arretieren des Gleitkörpers 56 in der Hohlprofilleiste 22 festlegbar. Um den Grad der Absenkung des Fahrgerätes am vorderen Ende variieren zu können, sind die vorderen Beine 26 in mehreren Schwenkstellungen arretierbar, in denen jeweils nur die vorderen Lenkrollen 92 den Boden 93 berühren. Bei an allen vier Beinen auf den Lenkrollen 28 bzw. 92 ruhendem Rahmen läßt sich das Fahrgerät bequem um enge Kurven lenken bzw. in Querrichtung des Rahmens 10 (seitlich) verschieben. Um das Fahrgerät sowohl vorne als auch hinten lenken zu können, braucht lediglich der Rahmen 10 am vorderen Ende abgesenkt zu werden, was durch Betätigung des Lösehebels 58 für die Arretierung der vorderen Beine 26 erfolgt. Dieses Absenken ist sehr einfach zu bewerkstelligen und bei den herkömmlichen Fahrgeräten wegen der dort gegebenen Möglichkeit, einen Patienten auch in Schocktieflage mit dem Fahrgerät zu transportieren, bekannt. Insoweit brauchen also keine konstruktiven Änderungen vorgenommen zu werden, um das Fahrgerät auch an den vorderen Beinen 26 lenken zu können.

Zur Anpassung des Fahrgerätes an unterschiedlich hohe Bühnen 78 in den unterschiedlichen Krankentransportfahrzeugen sind die vorderen Beine 26 in ihrer Länge veränderbar. Dazu besteht jedes vordere Beine 26 aus einem oberen Teil 26a und einem darin längsverschiebbar geführten unteren Teil 26b, an dessen Ende die Halterung 84 angebracht ist. Die beiden oberen Teile 26a sind über die Querstreben 52 und 54 miteinander verbunden. Über einen im oberen Teil 26a befindlichen Gewindebolzen mit Handrad 94 kann der untere Teil 26b gegen Längsverschiebungen im oberen Teil 26a gesichert werden. Bei Veränderung der Länge der vorderen Beine 26 wird die zum Boden parallele Lage des Rahmens 10 dadurch erreicht, daß die hinteren Stützstreben 42 in einer anderen als in Fig. 1 dargestellten Position am Rahmen 10 arretiert werden. Damit jedoch ist die Schwenkstellung der hinteren Beine 24 bei horizontal ausgerichtetem Rahmen 10 eine andere. Werden die vorderen Beine 26 bei veränderter Länge nun in die Schwenkposition gemäß Fig. 3 geschwenkt, verläuft die vertikale Schwenkachse 96 nicht senkrecht zum Boden. Dies ist jedoch wegen der Nachlaufeigenschaft der vorderen Lenkrolle 92 (deren vertikale Schwenkachse 96 schneidet nicht die horizontale Drehachse 98) nachteilig.

Die senkrechte Ausrichtung der Schwenkachse 96 zum Boden durch Verschwenken der längenveränderbaren vorderen Beine 26 kann bei dem Fahrgerät dadurch erreicht werden, daß die vorderen Beine 26 in mehreren Schwenkstellungen am Rahmen 10 arretierbar sind, in denen nur die vorderen Lenkrollen den Boden 93 berühren. Zusätzlich ist, was in Fig. 4 dargestellt ist, die relative Lage der gabelförmigen Halterung 90 für eine Lenkrolle 92 und der Halterung 84 einstellbar. Dazu weist die Halterung 84 eine schwenkbare Platte 100 auf, die an der Halterung 84 um eine Achse 102 drehbar gehalten ist. An der Platte 100 ist der Drehkranz 88 für die Lenkrolle 92 befestigt. Die Halterung 84 und die Platte 100 weisen jeweils mehrere in gleichem Abstand zueinander angeordnete Bohrungen 104 auf, die jeweils auf einem Kreisbogen mit demselben Radius und der Achse 102 als Mittelpunkt angeordnet sind. Mittels eines Bolzens 106, der sich durch zwei übereinanderliegende Bohrungen in der Platte 100 und der Halterung 84 hindurch erstreckt, ist die Platte 100 an der Halterung 84 fixierbar. Durch Verschwenken der Platte 100 um die Achse 102 relativ zur Halterung 84 ist die Neigung der Halterung 90 für die Lenkrolle 92 einstellbar. Aufgrund dieser Einstellbarkeit der vorderen Lenkrollen 92 ist es beispielsweise möglich, daß die Schwenkachsen 96 bei veränderter Länge der vorderen Beine 26 stets in der ersten Schwenkstellung, in der bei am vorderen Ende abgesenktem Rahmen 10 die vorderen Lenkrollen 92 den Boden 93 berühren, auch senkrecht zu diesem verlaufen. Unabhängig von der Länge der vorderen Beine ist damit gewährleistet, daß die Schwenkachsen 96 in ein und derselben Schwenkstellung der vorderen Beine 26 senkrecht zum Boden verlaufen. Die Verstellung des Fahrgerätes zum Lenken desselben sowohl vorne als auch hinten, ist damit sehr einfach zu bewerkstelligen.

Wie in Fig. 2 zu erkennen ist, haben die Laufrollen 82 und die vorderen Lenkrollen 92 die gleiche Spurbreite. Wie die Laufrollen 82 und die hinteren Lenkrollen 28 befinden sich auch die vorderen Lenkrollen 92 bei hochgeschwenkten vorderen und hinteren Beinen 26,24 zu beiden (Außen-)Seiten des Rahmens 10. Ferner sind die vorderen Lenkrollen 92 in einem solchen Abstand zu den Laufrollen 82 angeordnet, daß sich die Lenkrollen bei zusammengeklapptem Fahrgerät unmittelbar unterhalb der Krankentrage befinden, was in Fig. 6 dargestellt ist.

Die Erfindung ist vorstehend anhand einer speziellen Ausführung eines Fahrgerätes beschrieben worden, bei der die Beine beim Aufschieben des Fahrgerätes auf die Bühne im Krankentransportfahrzeug automatisch hochschwenken. Die Anordnung von zusätzlichen Lenkrollen an den vorderen Beinen kann aber grundsätzlich bei jedem anderen Typ von Fahrgerät erfolgen. Insbesondere können bei solchen Fahrgeräten, bei denen die Beine von Hand hochgeschwenkt werden müssen, bevor das Fahrgerät auf die Bühne geschoben wird, oder bei verfahrbaren Krankenbetten neben den Laufrollen auch Lenkrollen an einem der Beinpaare (vordere oder hintere Beine) vorgesehen werden.

## Patentansprüche

1. Fahrgerät für eine Krankentrage, mit
- einem Rahmen (10),
- schwenkbar am Rahmen (10) angebrachten vorderen Beinen (26), die mit Laufrollen (82) versehen sind, und
- einer lösbaren Arretiervorrichtung (56,58) zum Arretieren der vorderen Beine (26) am Rahmen (10) in mindestens zwei Schwenkstellungen,
**dadurch gekennzeichnet**,
- daß die vorderen Beine (26) zusätzlich zu den Laufrollen (82) schwenkbare Lenkrollen (92) aufweisen, die derart angeordnet sind, daß der Rahmen (10) in der einen Schwenkstellung der vorderen Beine (26) nur auf den Laufrollen (82) und in der anderen Schwenkstellung der vorderen Beine (26) nur auf den Lenkrollen (92) ruht.

2. Fahrgerät nach Anspruch 1, dadurch gekennzeichnet, daß die Lenkrollen (92) die gleiche Spurweite wie die Laufrollen (82) aufweisen und derart an den vorderen Beinen (26) angeordnet sind, daß sie am Rahmen (10) angebrachten hinteren Beinen (24) zugewandt sind.

3. Fahrgerät nach Anspruch 1 oder 2, dadurch gekennzeichnet, daß die Lenkrollen (92) an den Halterungen für die Laufrollen (82) angeordnet sind.

4. Fahrgerät nach einem der Ansprüche 1 bis 3, dadurch gekennzeichnet, daß die Halterungen (90) für die Lenkrollen (92) einstellbar an den vorderen Beinen (26) oder den Halterungen (84) für die Laufrollen (82) angebracht sind.

5. Fahrgerät nach einem der Ansprüche 1 bis 4, dadurch gekennzeichnet, daß die vorderen Beine (26) in mehreren Schwenkstellungen, in denen der Rahmen (10) jeweils nur auf den Lenkrollen (92) ruht, am Rahmen (10) arretierbar sind.

## Claims

1. A carriage for a stretcher, comprising
- a frame (10)
- front legs (26) pivotably mounted to the frame (10) and provided with rollers (82), and
- a disengageable locking device (56,58) for locking the front legs (26) relative to the frame (10) in at least two pivotal positions,
**characterized in**
- that, in addition to the rollers (82), the front legs (26) are provided with pivotable castors (92) which are arranged in such a manner that, in one pivotal position of the front legs (26), the frame (10) is supported on the rollers (82) only, and in the other pivotal position of the front legs (26) is supported on the castors (92) only.

2. The carriage according to claim 1, characterized in that the castors (92) have the same track width as the rollers (82) and are arranged at the front legs (26) in such a manner that they face towards rear legs (24) mounted to the frame (10).

3. The carriage according to claim 1 or 2, characterized in that the castors (92) are arranged at the supports of the rollers (82).

4. The carriage according to any one of claims 1 to 3, characterized in that the supports (90) of the castors (92) are adjustably provided at the front legs (26) or at the supports (84) of the rollers (82).

5. The carriage according to any one of claims 1 to 4, characterized in that the front legs (26) can be locked at the frame (10) in a plurality of pivotal positions in which the frame (10) is respectively supported by the castors (92) only.

## Revendications

1. Chariot pour brancard, comprenant :
- un châssis (10),
- des jambes avant (26) montées pivotantes sur le châssis (10), qui sont pourvues de roues (82), et
- un dispositif d'arrêt de verrouillage (56, 58) pour bloquer les jambes avant (26) du châssis (10) en au moins deux positions de pivotement
caractérisé en ce que,
- les jambes avant (26) comportent en supplément aux roues (82), des roulettes de guidage (92) pivotantes, qui sont placées de telle manière que le châssis (10) repose seulement sur les roues (82) dans une position de pivotement des jambes avant (26) et seulement sur les roulettes de guidage (92) dans l'autre position de pivotement des jambes avant (26).

2. Chariot, selon la revendication 1, caractérisé en ce que les roulettes de guidage (92) présentent le même écartement que les roues (82) et sont disposées sur les jambes avant (26) de telle manière qu'elles sont tournées vers les jambes arrières (24) montées sur le châssis (10).

3. Chariot, selon la revendication 1 ou 2, caractérisée en ce que les roulettes de guidage (92) sont disposées sur les supports des roues (82).

4. Chariot, selon l'une des revendications 1 à 3, caractérisé en ce que les supports (90) des roulettes de guidage (92) sont montées de manière réglable sur les jambes avant (26) ou sur les supports (84) des roues (82).

5. Chariot, selon l'une des revendications 1 à 4, caractérisé en ce que les jambes avant (26) peuvent être bloquées relativement au châssis (10) dans plusieurs positions de pivotement, dans lesquelles le châssis (10) ne repose toujours que sur les roulettes de guidage (92).
